# EUROPÄISCHE PATENTSCHRIFT

(11) **EP 2 758 718 B1**
(45) Veröffentlichungstag und Bekanntmachung des Hinweises auf die Patenterteilung: **14.11.2018**
(21) Anmeldenummer: 12756452.4
(22) Anmeldetag: 05.09.2012
(51) Int. Cl.: F24C 15/04

(54) **GARGERÄT MIT EINER TÜR**
COOKING DEVICE WITH A DOOR
APPAREIL DE CUISSON AVEC UNE PORTE

(30) Priorität: 21.09.2011 EP 11290432
(43) Veröffentlichungstag der Anmeldung: 30.07.2014
(73) Patentinhaber: BSH Hausgeräte GmbH, 81739 München (DE)
(72) Erfinder: DUBOIS, Frederic, 83308 Trostberg (DE); FLESCH, Sebastien, F-67150 Gerstheim (FR); PETRAZOLLER, Nicolas, F-67118 Geispolsheim Gare (FR); STEINER, Pierre, F-67310 Wasselonne (FR)
(86) Internationale Anmeldenummer: PCT/EP2012/067292
(87) Internationale Veröffentlichungsnummer: WO 2013/041375

(56) Entgegenhaltungen:
- EP-A1- 1 386 994
- EP-A2- 0 792 086
- EP-A2- 1 507 034
- EP-A2- 2 159 489
- DE-A1- 3 412 791
- DE-A1- 3 537 491
- DE-A1- 10 143 928
- DE-A1-102006 001 249
- DE-A1-102009 003 106
- DE-U1- 20 111 406
- FR-A1- 2 756 616
- FR-A1- 2 906 873
- US-A- 5 235 962
- US-A1- 2007 271 847

## Beschreibung

Die Erfindung betrifft ein Gargerät mit einer Tür, welche eine Türaußenscheibe umfasst.

Bei einem Gargerät, wie einem Backofen, ist es bekannt, dass eine frontseitige Beschickungsöffnung einer Muffel, die einen Garraum begrenzt, durch eine Tür verschließbar ist. Diese Tür ist üblicherweise mit einer Türaußenscheibe und einer Türinnenscheibe aufgebaut, die plattenartig konzipiert sind und parallel und beabstandet zueinander angeordnet sind. Dazu sind Türprofile vorgesehen, die an der Innenseite der Türaußenscheibe angeordnet sind. Des Weiteren sind auch Türen bekannt, die neben den bereits genannten Scheiben zumindest eine dritte Scheibe, nämlich eine Türzwischenscheibe, aufweisen.

Derartige Türen werden üblicherweise mit einer Mehrzahl von separaten Trägerelementen ausgebildet, die jeweils einzeln an der Türaußenscheibe angeklebt werden. Gerade bei seitlich angeschlagenen Türen werden dann auch noch zusätzliche weitere Teile auf die Scheibe geklebt, um Scharniere, Türhaken und dergleichen jeweils daran befestigen zu können. Die grundsätzliche Ausgestaltung zum Tragen dieser verschiedenen weiteren Bauteile ist somit durch eine Mehrzahl von Trägerelementen gebildet, die allesamt einzeln und separat an der Türaußenscheibe angebracht werden müssen. Dies erhöht den Montageaufwand und birgt darüber hinaus unerwünschte Positionstoleranzen, die beim Anbringen auftreten können. Darüber hinaus ist durch diese vielteilige Trägerstruktur bei einem beispielsweise Bruch der Türaußenscheibe auch keine ausreichende Halterung mehr gegeben.

Die DE 10 2009 003 106 A1 beschreibt ein Tür für einen Backofen, bei welcher zwischen einer Frontscheibe und einem garraumseitigen Sichtscheibenpaket ein Trägerelement aus einem geschäumten Kunststoff angeordnet ist.

Die US 2007/0271847 A1 beschreibt eine Türanordnung für ein Kochgerät. Hierbei ist ein Türglas mittels eines Klebstoffs mit einem als rechteckiger Rahmen ausgebildeten Träger verbunden. Von dem Träger abstehende Kupplungshaken und Rippen dienen dem Koppeln des Trägers mit einem Türrahmen und einem Deckelrahmen.
Aus der DE 101 43 928 A1 ist eine Tür für ein Gargerät bekannt. Bei dieser ist ein Türdeckel an einer Innenseite einer Außenscheibe angeklebt und im oberen Bereich ein Türgriff über diesen Türdeckel gehalten.

Das Dokument DE 10 2006 001249 A1 beschreibt eine Tür für ein Gargerät, wobei die Tür eine Aussparung aufweist, für das Einsetzen eines Bedienmoduls.

Es ist Aufgabe der vorliegenden Erfindung, ein Gargerät zu schaffen, welches im Hinblick auf die Trägerstruktur verbessert ist.
Diese Aufgabe wird durch ein Gargerät gemäß dem unabhängigen Anspruch gelöst.
Ein erfindungsgemäßes Gargerät umfasst eine Tür mit einer Türaußenscheibe. An einer Innenseite der Türaußenscheibe ist ein als umlaufend geschlossener Rahmen ausgebildeter Träger aufgeklebt. Eine derartige Trägerstruktur birgt vielerlei Vorteile gegenüber dem Bekannten. Es wird also lediglich mit einem einzigen Bauteil, welches der Träger darstellt, einerseits eine hohe mechanische Stabilität und Versteifung gewährleistet. Positionstoleranzen zwischen mehreren separaten Trägerelementen, die jeweils einzeln auf der Türaußenscheibe angebracht werden müssen, können darüber hinaus ebenfalls vermieden werden.
Insbesondere wird dieser Rahmen auf die Innenseite der Türaußenscheibe geklebt. Dadurch ist eine mechanisch feste Verbindung gegeben, die auch positionsgenau gehalten werden kann. Auch dann, wenn die Außenscheibe brechen sollte, bleibt diese quasi an dem umlaufenden Rahmen haften oder es fällt zumindest nur diese Türaußenscheibe in Teilen von der Tür ab. Die weitere Konstruktion bleibt jedoch davon unbeeinflusst, sodass auch die Tür als solche nicht auseinander fällt. Dadurch kann auch ein erheblicher Sicherheitsaspekt begünstigt werden. Darüber hinaus kann durch einen derartigen geschlossenen umlaufenden Rahmen auch die gesamte Stabilität der Anordnung erhöht werden, insbesondere auch die Stabilität der Türaußenscheibe erhöht werden. Darüber hinaus kann durch einen derartigen Träger dieser in sich auch mechanisch stabiler gestaltet werden und dadurch auch mechanisch umfänglicher belastet werden. Dies kann darin erfolgen, indem mehrere weitere Funktionsteile an diesem als Rahmen ausgebildeten Träger angeordnet werden können, sodass an einem einzigen derartigen Bauteil mehrere weitere andere Komponenten problemlos angebunden werden können. Auch hierzu ist dann die positionsgenaue Anordnung dieser weiteren Teile zueinander gewährleistet.

Es ist vorgesehen, dass an einem oberen horizontalen Schenkel des Rahmens eine zum oberen Rand hin offene Aussparung ausgebildet ist. Insbesondere ist diese im Hinblick auf die horizontale Erstreckung und somit die Breite des Rahmens in etwa mittig ausgebildet. Dadurch wird quasi eine Aussparung bzw. ein Fenster für eine Bedienvorrichtung, die in der Tür angeordnet ist, geschaffen.

Es ist vorgesehen, dass der Träger flachbauend und plattenartig ausgebildet ist. Dies bedeutet, dass sich der Rahmen in einer Ebene erstreckt, und in einer Richtung senkrecht zu dieser Ebene äußerst dünn konzipiert ist. Insbesondere im Hinblick auf die Breite und Höhe der einzelnen Schenkel dieses Rahmens ist in diesem Zusammenhang viel größer als die Dicke und somit die Tiefenerstreckung des Rahmens, wobei die Tiefe sich senkrecht zu der Ebene, in der sich der Rahmen aufspannt, erstreckt.

Vorzugsweise beträgt die Tiefe kleiner 2cm.

Vorzugweise ist die Türaußenscheibe eckig, insbesondere viereckig, gestaltet. Insbesondere weist auch der als Rahmen ausgebildete Träger eine daran angepasste Formgebung auf. Insbesondere ist der als Rahmen ausgebildete Träger daher auch eckig, insbesondere viereckig, gestaltet.

Bei dem erfindungsgemäßen Gargerät ist des Weiteren vorgesehen, dass der Träger mit seinen Außenmaßen an die Größe der Außenmaße der Türaußenscheibe angepasst ist und somit in etwa die Größe der Außenscheibe aufweist. In diesem Zusammenhang kann eine besonders großflächige Anbindung des Rahmens an die Innenseite der Türaußenscheibe gewährleistet werden und darüber hinaus eine maximale Stabilisierungswirkung der Türaußenscheibe durch diesen dann relativ großen Rahmen bewirkt werden. Vorgesehen ist des Weiteren eine Ausgestaltung des Trägers aus Stahl.

Vorzugsweise ist vorgesehen, dass an einem vertikalen Schenkel des Rahmens Aufnahmen für Türscharniere integriert sind. In besonders vorteilhafter Weise ist es somit nicht mehr erforderlich, diese Aufnahmen separat an einzelnen Trägerteilen anzubringen, sondern es ist gewährleistet, dass in einem einzigen als Rahmen ausgebildeten Träger diese Aufnahmen bereits einstückig enthalten sind. Auch hier können somit Vorteile im Hinblick auf reduzierten Montageaufwand und positionsgenaue und dauerhafte Anbringung der Aufnahmen erreicht werden.

Vorzugsweise ist vorgesehen, dass an dem Rahmen eine Anbindung zur elektrischen Erdung des Trägers an dem Träger integriert ist. Die bereits zu den Aufnahmen für Türscharniere genannten Vorteile können hier analog genannt werden.

Vorzugsweise ist vorgesehen, dass an zumindest einem vertikalen Schenkel und/oder zumindest einem horizontalen Schenkel des Rahmens ein Versteifungselement als Prägung ausgebildet ist. Die mechanische Stabilität und insbesondere die Integration von weiteren Funktionsteilen ist dadurch verbessert.

Vorzugsweise ist eine Prägung auf einer der Außenscheibe abgewandten Seite des Trägers ausgebildet. Dadurch wird die möglichst großflächige Anbindung des als Rahmen ausgebildeten Trägers an die Innenseite der Türaußenscheibe nicht beeinträchtigt.

Vorzugsweise ist vorgesehen, dass eine Prägung als in Richtung einer Längsachse des Schenkels, in dem die Prägung ausgebildet ist, orientierter Steg ausgebildet ist. Die Versteifungswirkung ist dadurch besonders hervorzuhebend erreicht.

Vorzugsweise ist vorgesehen, dass zumindest eine Anbindung für einen Türhaken an dem als Rahmen ausgebildeten Träger integriert ist.

Insbesondere ist vorgesehen, dass der Träger einstückig ausgebildet ist. Durch einen derartigen als Rahmen ausgebildeten Träger mit gegebenenfalls einer Mehrzahl von integrierten weiteren Komponenten kann insbesondere ein Abstand zwischen einem Türhaken und einer Scharnierachse äußerst genau eingestellt und dauerhaft beibehalten werden. Dies ist insbesondere bei seitlich angeschlagenen Türen ein wesentlicher Vorteil.

Neben oder anstatt der Integration der genannten Funktionsteile kann auch eine Achse, insbesondere diese, um welche die Tür sich bei seitig angeschlagener Anordnung verschwenken kann, an diesem Träger angeschweißt sein.

Der als Rahmen ausgebildete Träger dient, durch seine Ausgestaltung aus Stahl, auch als Wärmereflektor bzw. als Kühlkörper, abhängig davon, von welcher Seite man aus die Konstruktion betrachtet.
Ein Ausführungsbeispiel der Erfindung wird nachfolgend anhand schematischer Zeichnungen näher erläutert. Es zeigen.
- Fig. 1: eine perspektivische Darstellung eines Ausführungsbeispiels eines erfindungsgemäßen Haushaltsgeräts; und
- Fig. 2: eine Ansicht auf die Innenseite einer Türaußenscheibe der Tür des Haushaltsgeräts gemäß Fig. 1.

In den Figuren werden gleiche oder funktionsgleiche Elemente mit den gleichen Bezugszeichen versehen.

In Fig. 1 ist in einer schematischen perspektivischen Darstellung ein als Gargerät 1 ausgebildetes Haushaltsgerät gezeigt. Das Gargerät 1 umfasst einen Garraum 2, der durch Wände einer Muffel 3 begrenzt ist. Eine frontseitige Beschickungsöffnung ist durch eine Tür 4 verschließbar. Die Tür 4 ist als seitlich angeschlagene Tür ausgebildet und um eine vertikale Achse verschwenkbar.

Die Tür 4 weist integriert in ihrem oberen Bereich eine Bedienvorrichtung 5 auf.

Die Tür 4 umfasst eine Türaußenscheibe 6 sowie eine nicht gezeigte Türinnenscheibe. Darüber hinaus kann die Tür 4 auch zumindest eine Türzwischenscheibe aufweisen.

In Fig. 2 ist eine Ansicht auf eine Innenseite 7 der Türaußenscheibe 6 gezeigt. Die Darstellung in Fig. 2 zeigt somit einen Blick quasi vom Garraum 2 in Richtung der Tür 4, wenn diese Tür 4 geschlossen wäre und dahingehend zerlegt wäre, dass nur noch die Türaußenscheibe 6 und ein Träger vorhanden wären.

Der Träger 8 ist als umlaufend vollständig geschlossener Rahmen ausgebildet. Er ist als einstückiges Stahlbauteil konzipiert.

Der als viereckiger Rahmen ausgebildete Träger 8 ist im Hinblick auf seine Außenausmaße an die Außenausmaße der Türaußenscheibe 6 angepasst und im Wesentlichen somit gleich groß wie die Türaußenscheibe 6. Der Träger 8 ist als plattenartiger Rahmen ausgebildet, der somit senkrecht zur Figurenebene sehr dünn im Vergleich zu den Ausmaßen der Schenkel des Rahmens in der Figurenebene ist.

Der Träger 8 umfasst einen oberen horizontalen Schenkel 9 und einen unteren horizontalen Schenkel 10. Darüber hinaus umfasst er einen ersten vertikalen Schenkel 11 und einen gegenüberliegenden zweiten vertikalen Schenkel 12.

Der Träger 8 ist auf die Innenseite 7 der Türaußenscheibe 6 aufgeklebt.

Er weist integral eine Anbindung 13 zur elektrischen Erdung des Trägers 8 auf.

Darüber hinaus ist ebenfalls integral in den Träger 8 eine untere Anbindung 14 für einen Türhaken und eine obere Anbindung 15 für einen Türhaken integriert.

Darüber hinaus ist im Ausführungsbeispiel auch eine Achse 16, die vertikal verläuft, im Bereich des vertikalen Schenkels 12 an dem Träger 8 integriert.

Die Achse 16 kann im Hinblick auf die ortsfeste und mechanisch stabile Anbringung an dem Träger 8 auch angeschweißt sein.

Um diese Achse 16 kann dann die Tür 4 im montierten Zustand verschwenkt werden.

Des Weiteren sind mehrere Aufnahmen 17, 18, 19, 20 und 21 in dem Träger 8 integriert, die zum Aufnehmen und Halten zumindest einer Türzwischenscheibe und/oder einer Türinnenscheibe ausgebildet sind.

Darüber hinaus ist vorgesehen, dass in dem oberen Schenkel 9 eine zum oberen Rand hin offene Aussparung 22 ausgebildet ist. In diese ist dann die Bedienvorrichtung 5 einsetzbar.

Des Weiteren ist vorgesehen, dass der Schenkel 10 zumindest ein Versteifungselement 23 aufweist, welches als integrierte Prägung ausgebildet ist. Dieses Versteifungselement 23 erstreckt sich geradlinig über die nahezu gesamte Breite des unteren horizontalen Schenkels 10.

Darüber hinaus weisen auch die vertikalen Schenkel 11 und 12 Versteifungselemente 24 und 25 auf, die ebenfalls als Prägungen gestaltet sind. Wie dazu gemäß der Fig. 2 zu erkennen ist, verlaufen hier jeweils zwei parallele und beabstandet zueinander angeordnete Prägungen 24, die dann in etwa auf mittiger Höhe durch einen als Prägung ausgebildeten Verbindungssteg verbunden sind. Alle Prägungen 23 bis 25 sind zu der der Türaußenscheibe 6 abgewandten Seite hin gebildet.

### Bezugszeichenliste

- 1: Gargerät
- 2: Garraum
- 3: Muffel
- 4: Tür
- 5: Bedienvorrichtung
- 6: Türaußenscheibe
- 7: Innenseite
- 8: Träger
- 9: Schenkel
- 10: Schenkel
- 11: Schenkel
- 12: Schenkel
- 13: Anbindung
- 14: Anbindung
- 15: Anbindung
- 16: Achse
- 17, 18, 19, 20, 21: Aufnahmen
- 22: Aussparung
- 23, 24, 25: Versteifungselemente

## Patentansprüche

1. Gargerät (1) mit einem Garraum (2) und mit einer Tür (4), wobei die Tür (4) eine Türaußenscheibe (6) und eine Türinnenscheibe umfasst, wobei an einer Innenseite (7) der Türaußenscheibe (6) ein als umlaufend geschlossener Rahmen ausgebildeter Träger (8) angeordnet ist, wobei die Innenseite (7) der Türaußenscheibe (6) dem Garraum (2) des Gargeräts zugewandt ist, wenn die Tür (4) geschlossen ist, wobei der Träger (8) in Richtung senkrecht zur Ebene, die durch die Türaußenscheibe (6) aufgespannt ist, flachbauend und plattenartig ausgebildet ist,
**dadurch gekennzeichnet, dass**
der Träger (8) an der Innenseite (7) der Türaußenscheibe (6) aufgeklebt ist, dass
an einem oberen horizontalen Schenkel (9) des Trägers eine zum oberen Rand hin offene Aussparung (22) ausgebildet ist, in welche eine Bedienvorrichtung (5) eingesetzt ist, und dass
der Träger mit seinen Außenmaßen an die Größe der Außenmaße der Türaußenscheibe (6) angepasst und aus Stahl ausgebildet ist.

2. Gargerät (1) nach Anspruch 1, **dadurch gekennzeichnet, dass** an einem vertikalen Schenkel (12) des Trägers eine vertikale Achse (16) angeordnet, insbesondere angeschweißt, ist.

3. Gargerät (1) nach einem der vorhergehenden Ansprüche, **dadurch gekennzeichnet, dass** eine Anbindung (13) zur elektrischen Erdung des Trägers (8) in dem Träger (8) integriert ist.

4. Gargerät (1) nach einem der vorhergehenden Ansprüche, **dadurch gekennzeichnet, dass** an zumindest einem vertikalen Schenkel (11, 12) und/oder zumindest einem horizontalen Schenkel (9, 10) ein Versteifungselement (23, 24, 25) als Prägung ausgebildet ist.

5. Gargerät (1) nach Anspruch 4, **dadurch gekennzeichnet, dass** eine Prägung auf einer der Außenscheibe (6) abgewandten Seite des Trägers (8) ausgebildet ist.

6. Gargerät (1) nach Anspruch 4 oder 5, **dadurch gekennzeichnet, dass** eine Prägung als in Richtung einer Längsachse des Schenkels (9 bis 12), in dem die Prägung ausgebildet ist, orientierter Steg ausgebildet ist.

7. Gargerät (1) nach einem der vorhergehenden Ansprüche, **dadurch gekennzeichnet, dass** zumindest eine Anbindung (14, 15) für einen Türhaken in dem Träger (8) integriert ist.

8. Gargerät (1) nach einem der vorhergehenden Ansprüche, **dadurch gekennzeichnet, dass** der Träger (8) einstückig ausgebildet ist.

## Claims

1. Cooking device (1) with a cooking compartment (2) and with a door (4), wherein the door (4) comprises a door outer pane (6) and a door inner pane, wherein a carrier (8) embodied as a circumferentially closed frame is arranged on an interior (7) of the door outer pane (6), wherein the interior (7) of the door outer pane (6) faces the cooking compartment (2) of the cooking device when the door (4) is closed, wherein the carrier (8) is embodied to be flat and plate-like in the direction at right angles to the plane which is spanned by the door outer pane (6),
**characterised in that**
the carrier (8) is glued to the interior (7) of the door outer pane (6), that a cut-out (22) which opens toward the upper edge is embodied on an upper horizontal limb (9) of the carrier, into which cut-out an operating apparatus (5) is inserted, and that the carrier is adjusted with its external dimensions to the size of the external dimensions of the door outer pane (6) and is embodied from steel.

2. Cooking device (1) according to claim 1, **characterised in that** a vertical axle (16) is arranged on, in particular welded to, a vertical limb (12) of the carrier.

3. Cooking device (1) according to one of the preceding claims, **characterised in that** a connection for electrically earthing the carrier (8) is integrated in the carrier (8).

4. Cooking device (1) according to one of the preceding claims, **characterised in that** a reinforcing element (23, 24, 25) is embodied on at least one vertical limb (11, 12) and/or at least one horizontal limb (9, 10) as an embossing.

5. Cooking device (1) according to claim 4, **characterised in that** an embossing is embodied on a side of the carrier (8) which faces away from the outer pane (6).

6. Cooking device (1) according to claim 4 or 5, **characterised in that** an embossing is embodied as a web oriented in the direction of a longitudinal axis of the limb (9 to 12) in which the embossing is embodied.

7. Cooking device (1) according to one of the preceding claims, **characterised in that** at least one connection (14, 15) for a door hook is integrated in the carrier (8).

8. Cooking device (1) according to one of the preceding claims, **characterised in that** the carrier (8) is embodied in one piece.

## Revendications

1. Appareil de cuisson (1) avec un espace de cuisson (2) et avec une porte (4), dans lequel la porte (4) comprend une vitre externe de porte (6) et une vitre interne de porte, dans lequel au niveau d'une face interne (7) de la vitre externe de porte (6) est disposé un support (8) réalisé en tant que cadre fermé dans le sens périphérique, dans lequel la face interne (7) de la vitre externe de porte (6) est tournée vers l'espace de cuisson (2) de l'appareil de cuisson lorsque la porte (4) est fermée, dans lequel le support (8) est réalisé de manière plate et en forme de plaque perpendiculairement au plan qui est formé par le biais de la vitre externe de porte (6), **caractérisé en ce que** le support (8) est collé au niveau de la face interne (7) de la vitre externe de porte (6), **en ce que**, au niveau d'un côté horizontal supérieur (9) du support est réalisé un évidement (22) qui est ouvert vers le bord supérieur, évidement dans lequel un dispositif de commande (5) est mis en place, et **en ce que** le support est adapté de par ses dimensions externes à la taille de la dimension externe de la vitre externe de porte (6) et est réalisé en acier.

2. Appareil de cuisson (1) selon la revendication 1, **caractérisé en ce que**, au niveau d'un côté vertical (12) du support, un axe vertical (16) est disposé, en particulier soudé.

3. Appareil de cuisson (1) selon l'une des revendications précédentes, **caractérisé en ce que**, en vue de la mise à la terre du support (8) une connexion (13) est intégrée dans le support (8).

4. Appareil de cuisson (1) selon l'une des revendications précédentes, **caractérisé en ce que**, au niveau d'au moins un côté vertical (11, 12) et/ou d'au moins un côté horizontal (9, 10) est réalisé un élément de renforcement (23, 24, 25) en tant qu'estampe.

5. Appareil de cuisson (1) selon la revendication 4, **caractérisé en ce que** sur une face du support (8) tournée à l'opposé de la vitre externe (6) est réalisée une estampe.

6. Appareil de cuisson (1) selon la revendication 4 ou 5, **caractérisé en ce qu'**une estampe est réalisée en tant que nervure orientée dans la direction d'un axe longitudinal du côté (9 à 12), dans lequel est réalisée l'estampe.

7. Appareil de cuisson (1) selon l'une des revendications précédentes, **caractérisé en ce qu'**au moins une connexion (14, 15) pour un crochet de porte est intégrée dans le support (8).

8. Appareil de cuisson (1) selon l'une des revendications précédentes, **caractérisé en ce que** le support (8) est réalisé d'un seul tenant.
